# EUROPÄISCHE PATENTSCHRIFT

(11) **EP 3 783 153 B1**
(45) Veröffentlichungstag und Bekanntmachung des Hinweises auf die Patenterteilung: **12.07.2023**
(21) Anmeldenummer: 20192176.4
(22) Anmeldetag: 21.08.2020
(51) Int. Cl.: E01H 1/12

(54) **VORRICHTUNG ZUM AUFNEHMEN VON EXKREMENTEN**
DEVICE FOR HOLDING EXCREMENT
DISPOSITIF DE PRÉLÈVEMENT DES EXCRÉMENTS

(30) Priorität: 23.08.2019 DE 102019006021; 25.03.2020 DE 102020108227
(43) Veröffentlichungstag der Anmeldung: 24.02.2021
(73) Patentinhaber: Hornbogen, Falk, 07546 Gera (DE)
(72) Erfinder: Hornbogen, Falk, 07546 Gera (DE)
(74) Vertreter: Meissner Bolte Partnerschaft mbB

(56) Entgegenhaltungen:
- GB-A- 2 010 730
- US-A- 4 995 661
- US-A1- 2014 152 031

## Beschreibung

Die Erfindung betrifft eine Vorrichtung zum Aufnehmen von Exkrementen, insbesondere Hundekot, nach Anspruch 1.

Hundebesitzer sind, vor allem im städtischen Bereich, dazu verpflichtet, die von ihren Hunden abgesetzten Exkremente zu beseitigen. Meist bedienen sie sich dabei einer Plastiktüte. Diese wird üblicherweise vom Besitzer über eine seiner Hände gezogen. Der Hundehalter ergreift mit der von der Plastiktüte bedeckten Hand das Exkrement und hebt es vom Boden auf. Anschließend wird die Plastiktüte umgestülpt, sodass sich das Exkrement nun innerhalb der Tüte befindet. Die Tüte mit dem Exkrement kann nun weggeworfen werden. Gegebenenfalls stehen hierzu spezielle Abfallbehälter bereit.

Obwohl hierdurch der direkte Kontakt zwischen der Hand und dem Exkrement zumindest allem äußeren Anschein nach vermieden werden kann, ist diese Methode jedoch nicht vollkommen hygienisch. Die Plastiktüte kann beispielsweise kleine Risse aufweisen, hierdurch können die Hände unsichtbar verschmutzt werden. Weiterhin gestaltet sich das Aufnehmen des Hundekotes bei manchen Konsistenzen schwierig und das Verschließen und Zusammenknoten des Plastikbeutels obliegt weiterhin dem Hundebesitzer bzw. der aufsammelnden Person selbst.

Die US-A-4,995,661 offenbart ein Greifwerkzeug zum Erfassen von Tierfäkalien.

Das Greifwerkzeug enthält einen Satz aus mehreren flexiblen Streben, die kegelförmig angeordnet sind, um die Fäkalien in einer Plastiktüte aufzufangen.

Die Fäkalien werden in den Streben gehalten, indem diese durch ein Band zusammengezogen werden, das die Streben an deren unten Enden verbindet. Die Streben erstrecken sich von einem befestigten Kragen nach unten. Der Kragen ist an einer Hohlwelle befestigt. Durch das Ziehen eines Griffs an einer zweiten Hohlwelle innerhalb der ersten Hohlwelle, kann die zweite Hohlwelle hochgezogen werden. Hierdurch können die Enden der Streben zusammengezogen werden. Im Inneren der Streben kann ein Beutel angeordnet werden, der sich durch das Zusammenziehen der Streben um die aufzunehmenden Fäkalien zusammenzieht, sodass die Fäkalien hierdurch innerhalb des Beutels durch das Greifwerkzeug erfasst werden.

Es besteht daher die Aufgabe, eine Vorrichtung anzugeben, mit der das Aufnehmen von Exkrementen, insbesondere Hundekot, hygienisch bedenkenlos erfolgen kann. Die Vorrichtung soll einen möglichst einfachen Aufbau aufweisen.

Die Aufgabe wird gelöst mit einer Vorrichtung zum Aufnehmen von Exkrementen mit den Merkmalen des Anspruchs 1. Die Unteransprüche enthalten zweckmäßige bzw. vorteilhafte Ausgestaltungen des Hauptanspruchs.

Die Vorrichtung zum Aufnehmen von Exkrementen, insbesondere Hundekot, enthält ein Griffstück mit einer Befestigungsvorrichtung für ein dort zu befestigendes beutelartiges Aufnahmebehältnis und eine Vielzahl von dem Griffstück abzweigenden elastischen Greiferkrallen, wobei die Greiferkrallen den Raum um die Befestigungsvorrichtung korbartig umschließen. Erfindungsgemäß zeichnet sich die Vorrichtung dadurch aus, dass die Vorrichtung einstückig aus einem elastischen, dreidimensional druckbaren Material besteht.

Grundgedanke der erfindungsgemäßen Vorrichtung ist es somit, die manuelle Aufnahme des Hundekotes mittels einer mechanischen und möglichst einfach aufgebauten Vorrichtung nachzuvollziehen, wobei der aufgenommene Hundekot in das beutelartige Aufnahmebehältnis verbracht werden kann. Durch das einstückige, aus dem elastischen, dreidimensional druckbaren Material lässt sich die Vorrichtung dezentral fertigen, wodurch neue Vertriebswege erschlossen werden können.

Bei einer vorteilhaften Gestaltung weisen die Greiferkrallen jeweils eine endständige Greiferkugel auf. Diese bewirken ein definiertes Anliegen des Aufnahmebehältnisses an den Enden der Greiferkrallen und gestalten in gewissem Sinne die Form der greifenden Finger nach.

Vorteilhafterweise kann die Greiferkugel jeweils eine gerippte Oberfläche aufweisen. Hierdurch kann sich das beutelartige Aufnahmegefäß in den Greiferkugeln verhaken.

Vorteilhafterweise sind die Greiferkrallen horizontal gleichmäßig um die Längsachse des Griffstücks herum angeordnet. Hierdurch kann das aufzunehmende Exkrement allseitig erfasst werden.

Bei einer vorteilhaften Gestaltung sind die Greiferkrallen über ein umlaufendes Greiferband miteinander verbunden. Das Greiferband kann insbesondere schraubenartig umlaufend gestaltet sein. Das Greiferband bewirkt eine Verschließ- und Greifbewegung der Greiferkrallen.

Die Befestigungsvorrichtung ist bei einer Ausführungsform als eine schnabelartige Klemme ausgebildet.

Bei einer zweckmäßigen Ausgestaltung weist das Griffstück ein Koppelstück zum Ankoppeln einer Stabverlängerung auf. Der Benutzer braucht sich somit nicht zu bücken, um die Exkremente aufzulesen, sondern kann dies bequem aus der stehenden Haltung heraustun.

Bei einer Ausgestaltung sind im Bereich des Griffstücks Griffmulden und/oder Greifhaken angeordnet. Diese erleichtern die Handhabung des Griffstücks.

Bei einer Ausführungsform ist ein innerer Hohlraum des Griffstücks und/oder eines auf dem Griffstück aufkoppelbaren Verlängerungsstabes als ein Beutelspender zur Aufnahme einer Endlosbahn aus voneinander abtrennbaren Einzeltüten ausgebildet, wobei die Einzeltüten in den Innenraum zwischen den Greiferkrallen herausziehbar und über die Greiferkrallen nach außen umschlagbar sind. Hierdurch besteht die Möglichkeit einer leichten Nachladbarkeit der Vorrichtung mit einem neuen beutelförmigen Aufnahmebehältnis.

Die Vorrichtung soll nachfolgend anhand beispielhafter Ausführungsformen näher erläutert werden. Zur Verdeutlichung dienen die beigefügten Figuren 1 bis 10. Es werden für gleiche und/oder gleichwirkende Teile die selben Bezugszeichen verwendet.

Es zeigt:
- Fig. 1: eine beispielhafte Gestaltung der Vorrichtung in einer ersten Ansicht,
- Fig. 2: eine beispielhafte Gestaltung der Vorrichtung in einer zweiten Ansicht,
- Fig. 3: eine beispielhafte Ausführungsform der Vorrichtung mit einem Greiferband,
- Fig. 3a: eine beispielhafte Ausführungsform der Vorrichtung mit einem schraubenförmig rechts- bzw. linkshändisch umlaufenden Greiferband,
- Fig. 4: eine Darstellung der Vorrichtung im Schnitt mit einer eingeklemmten Auffangtüte,
- Fig. 5: eine Darstellung eines ersten Schritts der Aufnahme eines Exkrements,
- Fig. 6: eine Darstellung eines zweiten Schritts der Aufnahme des Exkrements,
- Fig. 7: eine Darstellung eines dritten Schritts der Aufnahme des Exkrements,
- Fig. 8: eine Darstellung eines abschließenden Schrittes der Aufnahme des Exkrements,
- Fig. 9: ein Ausführungsbeispiel mit einem an einem an einem Verlängerungsstab angebrachten Beutelspender,
- Fig. 10: ein Ausführungsbeispiel mit einem in dem Verlängerungsstab und/oder dem Griffstück integrierten Beutelspender.

Die Vorrichtung dient als Hilfsmittel zum Auflesen von Exkrementen, beispielsweise Hundekot, um nichtmehr direkt händisch durch den Hundekot-Sammelplastebeutel mit dem Hundekot in Kontakt zu kommen.

Hierbei stehen die persönliche Pietät und die Hygiene für die aufsammelnden Personen im Vordergrund. Vorzugsweise ist die Vorrichtung auf das Aufsammeln auf weichem Untergrund fokussiert. Auf harten rauen Untergründen steht die Funktion ebenso zur Verfügung, jedoch lässt sich durch Abrasion / Perforierung des Plastebeutels und die unterschiedliche Konsistenz des Hundekotes keine 100%ige Funktion gewährleisten. Das finalisierende Verschließen und Zusammenknoten des Plastebeutels verbleibt in der Aufgabe der aufsammelnden Person.

Fig. 1 und Fig. 2 zeigen eine beispielhafte Ausführungsform der Vorrichtung in zwei verschiedenen Ansichten. Die Vorrichtung enthält ein Griffstück 1 mit einer an dem Griffstück angeordneten Befestigungsvorrichtung 2. Die Befestigungsvorrichtung dient zum Befestigen eines beutelförmigen Aufnahmebehältnisses, das hier aus Gründen der übersichtlichen Darstellung weggelassen worden ist. Sie ist in diesem Beispiel als eine schnabelartige Klemmvorrichtung ausgebildet. Von dem Griffstück zweigen eine Vielzahl von elastischen Greiferkrallen 3 ab. Deren Form ist so ausgebildet, dass diese den Raum um die Befestigungsvorrichtung 2 korbartig umschließen. Die Greiferkrallen 3 sind um das Ende des Griffstücks herum gleichmäßig verteilt. Der von den Greiferkrallen 3 umschlossene Innenraum ist zur Aufnahme des beutelförmigen Aufnahmebehältnisses vorgesehen. Dabei kann das Aufnahmebehältnis in der Befestigungsvorrichtung 2 befestigt werden, sodass dieses sicher in der Vorrichtung geführt wird.

Jede der Greiferkrallen 3 weist endständig eine Ausformung auf, die hier als eine Greiferkugel 4 ausgebildet ist. Die Greiferkugeln 4 weisen jeweils eine gerippte Oberfläche 5 auf. Diese bewirkt eine sichere Führung des beutelförmigen Aufnahmebehältnisses an den Enden der Greiferkrallen 3, d.h. auf den Greiferkugeln 4, insbesondere bei auf dem Boden aufgesetzten Drehbewegungen der Vorrichtung.

Die Greiferkrallen 3 bestehen aus einem elastischen Material, beispielsweise Metall oder Kunststoff. Bei einer Ausdehnung, d.h. insbesondere bei einer Biegung nach außen oder nach innen, federn die Greiferkrallen in ihre Ruhelage selbsttätig zurück. Diese Federbewegung kann gegebenenfalls durch ein umlaufendes elastisches Greiferband 6 unterstützt werden. Hierzu zeigt Fig. 3 eine beispielhafte Ausführungsform.

Das Greiferband 6 ist bei diesem Ausführungsbeispiel um die Außenseite der Greiferkrallen 3 geschlungen. Es besteht aus einem elastisch dehnbaren Material, beispielsweise einem elastischen Gewebe oder einem Gummistreifen. Das Greiferband bewirkt eine Kraftverstärkung beim Zurückfedern der Greiferkrallen 3 aus deren Auslenkungen aus der Ruhelage und somit ein sicheres Erfassen des aufgenommenen Exkrements.

Das Griffstück 1 weist außerdem ein Koppelstück 7 auf. In dem hier vorliegenden Fall handelt es sich um eine Verdickung mit einem Loch, in welches eine hier nicht gezeigte Stabverlängerung eingesteckt und mit der Verdickung verrastet werden kann. Die gesamte Vorrichtung kann somit mit Hilfe eines Stabes geführt werden, wodurch ein mühseliges Bücken des Benutzers vermieden werden kann.

Zur besseren Handhabung der Vorrichtung sind bei der hier gezeigten Ausführungsform Greifhaken 8 vorgesehen. Die Greifhaken dienen zum Hineinlegen der Finger und zum besseren Ergreifen der Vorrichtung.

In dem hier gezeigten Beispiel ist außerdem ein Versteifungsring 9 vorhanden, der umlaufend die Greiferkrallen 3 verbindet. Der Versteifungsring 9 definiert eine bestimmte Länge der Greiferkrallen und bewirkt damit für eine gewisse Steifigkeit der Gesamtanordung.

Fig. 3a zeigt eine beispielhafte Ausführungsform der Vorrichtung mit einem schraubenförmig rechts- bzw. linkshändisch umlaufenden Greiferband. In der oberen Darstellung ist ein rechtshändisch schraubenförmig umlaufendes Greiferband 6a gezeigt. Ein derartiges Greiferband 6a bewirkt bei einer rechtshändigen Benutzung ein radiales Zusammenziehen der Greiferkrallen 3, sofern die Vorrichtung um die Längsachse in positiver Drehrichtung gedreht und dabei auf den Boden gedrückt wird.

In entsprechender Weise bewirkt das Greiferband 6a in linkshändischem Umlauf ein radiales Zusammenziehen der Greiferkrallen 3, wenn die Vorrichtung auf den Boden aufgesetzt und gegen den Uhrzeigersinn gedreht wird. Eine solche Gestaltung ist insbesondere bei einer Benutzung der Vorrichtung mit der linken Hand vorteilhaft.

Die schraubenförmig umlaufenden Greiferbänder 6a sind entweder zusätzlich auf die Greiferkrallen 3 aufgebracht oder sie können auch eine einstückigen Abschnitt der Vorrichtung selbst bilden, der beispielsweise im Ergebnis eines Druckgussverfahrens zusammen mit den übrigen hier beschriebenen Komponenten erzeugt wird.

Die Verwendung und Handhabung der hier gezeigten Vorrichtung wird in den nachfolgenden Figuren 4 bis 8 näher erläutert.

Der Benutzer nimmt ein beutelförmiges Aufnahmebehältnis 10, beispielsweise einen bekannten und üblichen Hundekot-Plastebeutel zur Hand. Er setzt diesen gemäß Fig. 4 an dessen Plastebeutelboden in die dafür vorgesehene Befestigungsvorrichtung 2, d.h. insbesondere die schnabelförmige Klemmvorrichtung im inneren des Hundekot-Greifers ein. Anschließend wird der Plastebeutel von innen nach außen über die Greiferkrallen 3 gestülpt und umgekrempelt, sodass dessen Außenseite die Greiferkrallen 3 zumindest teilweise bedeckt.

Das beutelförmige Aufnahmebehältnis 10, d.h. der Hundekot-Plastebeutel, sollte dabei relativ locker, nicht zu straff übergestülpt sein.

So vorbereitet stellt sich der Benutzer über ein vorhandenes Exkrement 11, zum Beispiel einen herumliegenden Hundehaufen, und klaubt wie mit einem Rechen die Exkremente zusammen, wie in Fig. 5 dargestellt. Durch ein leichtes horizontales Drehen der Vorrichtung, d.h. des Hundekot-Greifers, sowie durch eine gleichzeitige vertikale und axiale Drückbewegung in Richtung Boden nimmt der Benutzer den Hundehaufen mit der Vorrichtung auf. Die Exkremente 11 werden dabei im Innenbereich der Greiferkrallen 3 unter dem dort aufgespannten Aufnahmebehältnis 10 gesammelt. Hierbei gestaltet sich die Aufnahme von Exkrementen in hinreichend festerer Form günstiger als in flüssiger Konsistenz. Letztere wären für das übliche händische Aufsammeln allerdings ebenso ungünstig. Nach dem Dreh-Drückprozess sollten sich, je nach Geschicklichkeit des Anwenders die Exkremente im Inneren des Hundekot-Sammelplastebeutels befinden, wie in Fig. 6 gezeigt. Die am Ende des Hundekot-Greifers befindlichen gerippten Greiferkugeln 4 dienen zum Verhaken der Greiferenden, inklusive des Plastebeutels samt Inhalt mit dem beutelartigen Aufnahmebehältnis 10.

Gemäß Fig. 6 kann nun diese gesamte Anordnung zusammen mit dem aufgelesenen Exkrement vom Boden abgehoben werden. Dabei kehren die Greiferkrallen 3 elastisch in ihre Ausgangsposition zurück und umschließen das beutelförmige Aufnahmebehältnis 10 mit dem darin befindlichen Exkrement 11. Das Exkrement kann nun vom Boden aufgelesen werden. Die außen über die Greiferkrallen 3 gestülpten Abschnitte können wie in Fig. 7 gezeigt, nun abgestreift werden. Sie bilden einen verlängerten Beutelabschnitt 12.

Finalisierend kann, wie gewohnt, der Benutzer den in dem Krallengreifer befindlichen Beutel an dessen verlängertem Beutelabschnitt 12 direkt verknoten oder anderweitig verschließen und aus dem Greifer und der schnabelförmigen Aufnahme, d.h. der Befestigungsvorrichtung 2, herausziehen. Dieser Schritt ist in Fig. 8 angedeutet.

Je nach Konsistenz des Exkrementes 11, d.h. insbesondere des Hundekotes, und Arbeitsweise des Benutzers bleibt der Hundekotsammler sauber und hygienisch unverschmutzt. Dem Benutzer kann ebenso die Distanz zum Aufsammeln des Hundekots vergrößert werden. Mit Hilfe einer Stabverlängerung ist auch den Benutzern ein Aufsammeln möglich, welche nicht ohne Mühe die Bodennähe ohne weiteres erreichen können.

Zusammenfassend ist also die Form des Hundekot-Greifers einer menschlichen Hand nachempfunden. Es gibt hierzu eine offene innere Seite und eine geschlossene äußere Seite des Korpus. Die innere offene Seite dient zum Aufnehmen des Hundekotes. Die geschlossene Seite dient dem Zusammenschluß der Korpuselemente und erfüllt eine Stützfunktion und Griffaufnahme.

Die Greiferkrallen sind in der horizontalen Achse im Kreis 360° Grad herum angeordnet. Die Krallen sind oval in der vertikalen Achse von der Korpusmitte, wo sich das Griffstück befindet, zur offenen Seite hin geformt. Die einzelnen Krallen sind über ein schraubenartig umlaufendes Greiferband 6a, welches sich für Rechtshänder im Uhrzeigersinn und für Linkshänder entgegengesetzt dem Uhrzeigersinn von der offenen Seite zur Korpusmitte spiralförmig erstreckt, verbunden.

An der offenen Seite enden die Greiferkrallen in kleinen kreisrunden Kugeln, welche beispielsweise längs gerippt sind. Dies soll ein Verhaken der Greiferenden nebst Plastebeutel mit Inhalt nach dem Drehprozeß bewirken. Das ist der eigentliche Prozeßabschluß zum Aufsammelndes Hundekotes in den Plastebeutel.

Innerhalb an der Korpusmitte mit Richtung zur offenen Seite, befindet sich eine kleine schnabelähnliche Aufnahme für den Plastebeutel. Hier wird der Plastebeutelboden vor der Hundekot-Aufnahme eingesetzt, fixiert und arretiert.

Der Gesamtkorpus besitzt ein Griffstück als Handling. Dieser kann mit einer Stabverlängerung zusätzlich bestückt werden. Ein Anhänger zum Abhängen an eine Hundeleine oder ein Hundekotplastebeutelvorratsbehälter oder ähnliches kann ebenfalls dort angebracht sein.

Die Materialverwendung kann variieren, denn, wichtig selbst für die Anwendung ist, die Form und die reversible Elastizität bezüglich der Materialzusammensetzung.

Die Eigenschaft der Form beinhaltet das Aufnehmen/ Arretieren des Hundekot-Plastebeutels, das Aufspannen zur Aufnahme des Kots und anschließend durch Drehen des Greifers den Plastebeutel nebst Inhalt durch am Ende der Greiferfinger konstruierte gerippte- Kugeln verschränken sich ineinander und halten den Plastebeutel mit Inhalt zusammen. Die aufsammelnde Person kann somit problemlos den gefüllten Plastebeutel vorn Boden aufnehmen und wie gewohnt finalisierend verknoten / verschließen.

Fig. 9 zeigt ein Ausführungsbeispiel mit einem an einem an einem Verlängerungsstab 13 angebrachten Beutelspender 14. Der Verlängerungsstab 13 wird wie vorhergehend beschrieben in das Koppelstück 7 eingesetzt, insbesondere eingesteckt und zweckmäßigerweise verrastet oder in einer sonstigen Weise arretiert. An dem Verlängerungsstab ist der Beutelspender 14 angebracht. Die Verbindung zwischen dem Verlängerungsstab und dem Beutelspender ist zweckmäßigerweise lösbar ausgeführt.

Der Beutelspender 14 besteht aus einem Behältnis 15, in welchem ein Endlosschlauch 16 in einem gepackten, insbesondere einem gefalteten, Zustand untergebracht ist. Der Endlosschlauch weist regelmäßig beabstandete Perforierungen 17 auf, an denen Einzeltüten 18 abgetrennt werden können. Diese können dann in der oben beschriebenen Weise in der Vorrichtung zur Exkrementenaufnahme befestigt und wie beschrieben verwendet werden.

Fig. 10 zeigt ein Ausführungsbeispiel mit einem in dem Verlängerungsstab und/oder dem Griffstück 1 integrierten Beutelspender 14. Der Beutelspender befindet sich auf dem Greifkorpus der Vorrichtung, er kann aufgesteckt oder aufgeschraubt sein. Außerdem dient dieser auch als Griff.

In den Beutelspender ist eine Plastbeutelrolle in Form einer handelsüblichen Plastbeutelrolle einsetzbar. Der jeweilige Plastbeutel wird innerhalb des Greifkorpus herausgezogen und anschließend über die Greiferfinger gestülpt. Er verbleibt bis nach der Aufnahme des Hundekots und Verschnürung / Verschließung des Inhaltes an den weiteren Plastbeuteln im Beutelspender haften, erst dann wird dieser abgetrennt.

Möglich ist hier auch folgende Gestaltung: Der Endlosschlauch 16 befindet sich hier in einem inneren Hohlraum des Griffstücks 1 und/oder dem an dem Griffstück anschließenden Verlängerungsstab. Der Verlängerungsstab ist hier nicht dargestellt, er schließt oberhalb des Griffstücks an und erweitert dessen Hohlraum entsprechend.

Der Hohlraum des Griffstücks bildet hier vorliegend den Beutelspender 14. Hierin befindet sich der Endlosschlauch 16 mit den erwähnten Perforierungen 17. Die Perforierungen bilden eine Folge von Einzeltüten 18 auf der Endlosbahn aus. Die jeweilige Einzeltüte 18 ist in diesem Beispiel eine Ausführungsform des beutelförmigen Aufnahmebehältnisses 10. Der Endlosschlauch wird bei dieser Ausführungsform durch die Befestigungsvorrichtung 2 nach außen hindurch gezogen, wobei die dabei austretende Einzeltüte 18 durch die Greiferkrallen 3 hinausgezogen und über die Greiferkrallen 3 umgeschlagen wird. Die Abmessungen der jeweiligen Einzeltüten 18, d.h. die Abstände zwischen den Perforierungen 17 auf der Endlosbahn 16 sind dabei zweckmäßigerweise so bemessen, dass bei einem Umschlagen der Einzeltüte 18 um die Greiferkrallen 3 jeweils eine Perforierung 17 ungefähr im der Befestigungsvorrichtung 2 zu liegen kommt, aber sich noch innerhalb des Beutelspenders befindet.

Die darauffolgende Verwendung der Aufnahmevorrichtung für Exkremente entspricht den vorhergehend erfolgten Erläuterungen. Nach dem Verbringen des aufzunehmenden Exkrements in die Einzeltüte 18 wird diese soweit herausgezogen, bis diese schließlich an der nächstfolgenden Perforierung abgetrennt werden kann und eine neue Einzeltüte hinreichend weit heraussteht. Die gefüllte Einzeltüte wird entsorgt, eine neue Einzeltüte 18 aus der Endlosbahn 16 steht für eine kommende Verwendung zur Verfügung.

Die Erfindung wurde anhand beispielhafter Ausführungsformen erläutert. Im Rahmen fachmännischen Handelns sind weitere Ausgestaltungen möglich. Diese ergeben sich außerdem auch aus den Unteransprüchen.

### Bezugszeichenliste

- 1: Griffstück
- 2: Befestigungsvorrichtung
- 3: Greiferkralle
- 4: Greiferkugel
- 5: Gerippte Oberfläche
- 6: Greiferband
- 6a: schraubenartig umlaufendes Greiferband
- 7: Koppelstück
- 8: Griffmulde
- 9: Versteifungsring
- 10: Beutelförmiges Aufnahmebehältnis
- 11: Exkrement
- 12: Verlängerter Beutelabschnitt
- 13: Verlängerungsstab
- 14: Beutelspender
- 15: Behältnis
- 16: Endlosschlauch
- 17: Perforierung
- 18: Einzeltüte

## Patentansprüche

1. Vorrichtung zum Aufnehmen von Exkrementen, insbesondere Hundekot, enthaltend ein Griffstück (1) mit einer Befestigungsvorrichtung (2) für ein dort zu befestigendes beutelartiges Aufnahmebehältnis (10), eine Vielzahl von dem Griffstück (1) abzweigenden elastischen Greiferkrallen (3), wobei die Greiferkrallen (3) den Raum um die Befestigungsvorrichtung (2) korbartig umschließen,
**dadurch gekennzeichnet, dass**
die Vorrichtung einstückig aus einem elastischen, dreidimensional druckbaren Material besteht.

2. Vorrichtung nach Anspruch 1,
**dadurch gekennzeichnet, dass**
die Greiferkrallen (3) jeweils eine endständige Ausformung, insbesondere eine Greiferkugel (4) aufweisen.

3. Vorrichtung nach Anspruch 2,
**dadurch gekennzeichnet, dass**
die Greiferkugel (4) eine gerippte Oberfläche (5) aufweist.

4. Vorrichtung nach einem der vorhergehenden Ansprüche,
**dadurch gekennzeichnet, dass**
die Greiferkrallen (3) horizontal gleichmäßig um die Längsachse des Griffstücks (1) herum angeordnet sind.

5. Vorrichtung nach einem der vorhergehenden Ansprüche,
**dadurch gekennzeichnet, dass**
die Greiferkrallen (3) über ein umlaufendes Greiferband (6) miteinander verbunden sind, wobei das Greiferband insbesondere als ein schraubenartig umlaufendes Greiferband (6a) ausgebildet ist.

6. Vorrichtung nach einem der vorhergehenden Ansprüche,
**dadurch gekennzeichnet, dass**
die Befestigungsvorrichtung (2) als eine schnabelartige Klemme ausgebildet ist.

7. Vorrichtung nach einem der vorhergehenden Ansprüche,
**dadurch gekennzeichnet, dass**
das Griffstück (1) ein Koppelstück (7) zum Ankoppeln einer Stabverlängerung aufweist.

8. Vorrichtung nach einem der vorhergehenden Ansprüche,
**dadurch gekennzeichnet, dass**
im Bereich des Griffstücks (1) Griffmulden und/oder Greifhaken (8) angeordnet sind.

9. Vorrichtung nach einem der vorhergehenden Ansprüche,
**dadurch gekennzeichnet, dass**
ein innerer Hohlraum des Griffstücks (1) und/oder eines auf dem Griffstück (1) aufkoppelbaren Verlängerungsstabes (13) als ein Beutelspender (14) zur Aufnahme einer Endlosbahn (16) aus voneinander abtrennbaren Einzeltüten (18) als dem beutelförmigen Aufnahmebehältnis (10) ausgebildet ist, wobei die Einzeltüten in den Innenraum zwischen den Greiferkrallen (3) herausziehbar und über die Greiferkrallen (3) nach außen umschlagbar sind.

## Claims

1. A device for picking up excrement, in particular dog feces, comprising a handle piece (1) with a fastening device (2) for a baglike receptacle (10) to be fastened there, a plurality of elastic gripper claws (3) that branch away from the handle piece (1), wherein the gripper claws (3) enclose the space around the fastening device (2) like a basket,
**characterized in that**
the one-piece device consists of an elastic, threedimensionally printable material.

2. The device according to claim 1,
**characterized in that**
the gripper claws (3) each have a terminal formation, in particular a gripper ball (4).

3. The device according to claim 2,
**characterized in that**
the gripper ball (4) has a ribbed surface (5).

4. The device according to one of the preceding claims,
**characterized in that**
the gripper claws (3) are arranged horizontally uniformly around the longitudinal axis of the handle piece (1).

5. The device according to one of the preceding claims,
**characterized in that**
the gripper claws (3) are connected with each other via a circumferential gripper belt (6), wherein the gripper belt is designed in particular as a helically circumferential gripper belt (6a).

6. The device according to one of the preceding claims,
**characterized in that**
the fastening device (2) is designed as a beak-type clamp.

7. The device according to one of the preceding claims,
**characterized in that**
the handle piece (1) has a coupling piece (7) for coupling a rod extension.

8. The device according to one of the preceding claims,
**characterized in that**
recessed handles and/or gripping hooks (8) are arranged in the area of the handle piece (1).

9. The device according to one of the preceding claims,
**characterized in that**
an inner cavity of the handle piece (1) and/or of an extension rod (13) that can be coupled onto the handle piece (1) is designed as a bag dispenser (14) for holding an endless web (16) of detachable individual bags (18) from the baglike receptacle (10), wherein the individual bags in the interior between the gripper claws (3) can be removed and outwardly folded via the gripper claws (3).

## Revendications

1. Dispositif pour ramasser des excréments, en particulier des excréments de chiens, comprenant une pièce formant poignée (1) munie d'un dispositif de fixation (2) pour un récipient de ramassage (10) en forme de sachet à y fixer, une pluralité de griffes de préhension (3) élastiques partant de la pièce formant poignée (1), les griffes de préhension (3) entourant l'espace autour du dispositif de fixation (2) à la manière d'un panier,
**caractérisé en ce que**
le dispositif est constitué d'un seul tenant en un matériau élastique, imprimable en trois dimensions.

2. Dispositif selon la revendication 1,
**caractérisé en ce que**
les griffes de préhension (3) présentent chacune une formation d'extrémité, en particulier une bille de préhension (4).

3. Dispositif selon la revendication 2,
**caractérisé en ce que**
la bille de préhension (4) présente une surface nervurée (5).

4. Dispositif selon l'une des revendications précédentes,
**caractérisé en ce que**
les griffes de préhension (3) sont disposées horizontalement de manière régulière autour de l'axe longitudinal de la pièce formant poignée (1).

5. Dispositif selon l'une des revendications précédentes,
**caractérisé en ce que**
les griffes de préhension (3) sont reliées entre elles par un ruban de préhension (6) périphérique, le ruban de préhension étant réalisé en particulier sous la forme d'un ruban de préhension (6a) périphérique hélicoïdal.

6. Dispositif selon l'une des revendications précédentes,
**caractérisé en ce que**
le dispositif de fixation (2) est réalisé sous la forme d'une pince en forme de bec.

7. Dispositif selon l'une des revendications précédentes,
**caractérisé en ce que**
la pièce formant poignée (1) comprend un élément de couplage (7) pour coupler un élément de prolongement en forme de tige.

8. Dispositif selon l'une des revendications précédentes,
**caractérisé en ce que**
des creux de préhension et/ou des crochets de préhension (8) sont disposés au niveau de la pièce formant poignée (1).

9. Dispositif selon l'une des revendications précédentes,
**caractérisé en ce que**
une cavité intérieure de la pièce formant poignée (1) et/ou d'une tige de prolongement (13) susceptible d'être couplée sur la pièce formant poignée (1) est réalisée sous la forme d'un distributeur de sachets (14) pour recevoir une bande sans fin (16) de sachets individuels (18) séparables les uns des autres à titre de récipient de ramassage (10) en forme de sachet, les sachets individuels pouvant être extraits dans l'espace intérieur entre les griffes de préhension (3) et être rabattus vers l'extérieur par-dessus les griffes de préhension (3).
